# EUROPÄISCHE PATENTANMELDUNG

(11) **EP 0 181 042 A2**
(43) Veröffentlichungstag der Anmeldung: **14.05.1986**
(21) Anmeldenummer: 85201786.2
(22) Anmeldetag: 04.11.1985
(51) Int. Cl.: F24F 13/06, F24F 13/02

(54) **Vorrichtung zum Einblasen von Luft in einen zu Belüftenden Raum**

(30) Priorität: 06.11.1984 DE 3440481
(71) Anmelder: WATERLOO B.V., NL-7450 AA Holten (NL)
(72) Erfinder: Adam, Jakob, D-6300 Giessen (DE)
(74) Vertreter: van der Beek, George Frans, Ir.

(57) **Zusammenfassung**

Zusammenfassung: Die Erfindung bezweckt eine billige, einfach aus Standardelementen aufzubauende und den Bedürfnissen in Kapazität anzupassende Vorrichtung zum Einblasen von Luft in einen zu belüftenden Raum. Dazu ist die Vorrichtung aus einzelnen Ringen (1, 2, 3, 24, 25) aufgebaut, welche mit Flächen senkrecht zu ihrer Achse miteinander in beliebiger Anzahl verbunden werden können. Die Ringe haben Luftaustrittsöffunungen (12, 17, 22, 26, 33, 34), welche entweder zwischen oder in diesen Grenzflächen liegen. Bei Anordnung in diesen Flächen hat jeder benachbarte Ring eine Ausnehmung, welche die Hälfte einer Öffnung bildet. Die Ringe haben eine relativ grosse Wandstärke, welche an der Luftgeschwindigkeit angepasst ist, und können aus einzelnen Segmenten zusammengesetzt sein, welche über Klemmprofil (23) miteinander verbunden sind.

## Beschreibung

Die Abmessungen konventioneller Deckenluftverteiler und Diffusionsgitter sind von der Zuluftmenge und der Wurfweite abhängig. Sie bestehen in den meisten Fällen aus einer Reihe von Einzelbauteilen, die in verschiedenen Arbeitsvorgängen zusammengebaut werden müssen. Ausserdem werden für die Belüftung von Büroräumen, Krankenhäuser, Warenhäuser und Laboratorien Zuluftauslässe unterschiedlicher Bauart verwendet.

Auf Grund der aufwendigen Fertigung der unterschiedlichen Bauarten und Abmessungen sind herkömmliche Zuluftauslässe teuer. Die Erfindung stellt sich die Aufgabe, die Fertigungskosten von Zuluftauslässen erheblich zu reduzieren und eine Vorrichtung zu erhalten, welche leicht und billig den besonderen Umständen angepasst werden kann und welche die Luft gut und geräuscharm führt und ausströmen lässt. Dies wird erfindungsgemäss dadurch erreicht, dass diese Vorrichtung eine Anzahl einzelner Ringe umfasst, welche in Flächen senkrecht zur Ringachse aufeinander liegen und wovon wenigstens ein Teil der Ringe Austrittsöffnungen für Luft aus dem Raum innerhalb der Ringe bis in den zu belüftenden Raum hat, welche Vorrichtung Mittel hat zum Anschluss an eine Luftzufuhrvorrichtung und Mittel zum Verschliessen des Raumes innerhalb der Ringe.

Man kann so Vorrichtungen beliebiger Länge, mit beliebiger Anzahl und Grösse der Austrittsöffnungen, leicht aus einer geringen Anzahl von Standardbauteilen aufbauen. Die Ringe können eine solche grosse Wandstärke haben, dass die Luft in den Austrittsöffnungen gut geführt wird, z.B. um durch Induktion die Luft in den zu belüftenden Raum in Zirkulation zu bringen, wobei wenigst möglich Geräusch auftritt.

Weitere Einzelheiten und Vorteile werden aus folgender Beschreibung der anliegenden Zeichnungen klar werden. In diesen Zeichnungen gibt:
Fig. 1 einen achsialen Schnitt durch eine Vorrichtung gemäss der Erfindung in einem ersten Ausführungsbeispiel, gemäss Schnittlinie I-I in Fig. l; Fig. 2 eine Ansicht eines Ringes nach der Linie 11-11 in Fig. 1;
Fig. 3 und Fig. 4 zeigen einen gleichen Schnitt wie Fig. l, aber durch eine Vorrichtung mit anders geformten Austrittaöffnungen;
Fig. 5 bis 8 zeigen verschiedene Aufbaumöglichkeiten der Ringe nach Fig. 1 und 2;
Fig. 9 zeigt im gleichen Schnitt wie Fig. 1 eine Vorrichtung nach der Erfindung mit anderer Ausführung der Ringe; und Fig. 10 zeigt im gleichen Schnitt wieder ein anderes Ausführungsbeispiel.

Die Zuluftauslassvorrichtung nach Figur 1 bis Figur 4 besteht aus einer oberen Ringscheibe (1) einer mittleren Ringscheibe (2) und einer unteren Ringscheibe (3). An der oberen Ringscheibe (2) ist ein Zuluftstutzen (4) und an der unteren Ringscheibe (3) ein Abschlussdeckel (5) befestigt. Die Ringscheiben (1) (2) (3) können über nichtgezeichnete Stifte, Klemmvorrichtungen, Bolzen oder dergleiche,
miteinander verbunden sein. Die obere Ringscheibe (1) besitzt an der Unterseite vier oder mehr halbkreisförmige Rinnen (8), die vorzugsweise radialsymmetrisch angeordnet sind. Die mittlere Ringscheibe (2) ist an der Oberseite mit halbkreisförmigen Rinnen (9) und an der Unterseite mit halbkreisförmigen Rinnen (10) versehen. Die untere Ringscheibe (3) ist der Ringscheibe (1) gleich, ist also ebenfalls mit halbkreisförmigen Rinnen (11) versehen, die sich hier an der Oberseite der Ringscheibe (3) befinden. Die Rinnen (8) und (9) sowie (10) + (11) sind deckungsgleich zueinander angeordnet, so dass kreisförmige Austrittsöffnungen (12) entstehen.

Die Ringscheiben (1, 2, 3) können auch mit halbovalen Rinnen (13, 14, 15, 16) versehen sein, so dass ovale Austrittsöffnungen (17) entstehen (Figur 3). Die Ringscheiben (1, 2, 3) können auch mit halbquadratischen vorzugsweise rechteckigen Rinnen (18, 19, 20, 21) versehen sein, so dass quadratische oder rechteckige Austrittsöffnungen (22) entstehen (Figur 4). Besonders bei solchen nicht-zylindrischen Öffnungen ist es vorteilhaft diese in den Grenzflächen benachbarter Scheiben anzuordnen, aus Herstellungsgründen. Die Ringscheiben (1, 2, 3) können aus einzelnen Segmenten bestehen, die über Klemmprofile (23) untereinander verbunden sind. In Fig. 2 sind vier solcher Segmente zur Bildung eines Ringes gezeigt worden. Die Breite (a) der Ringscheiben bestimmt sich nach der Ausblasgeschwindigkeit der Zuluft. Ist diese höher, so wird diese Breite grösser gewählt, vorzugsweise wird a = 10-20 mm gewählt für Austrittsgeschwindigkeiten von 2-4 m/s, wird a = 20-30 mm gewählt, für Austrittsgeschwindigkeiten von 5-7 m/s, und für Austrittsgeschwindigkeiten von 8-10 m/s wird a . 30-40 mm gewählt.

Die Ringscheiben (1, 2, 3) können rund, quadratisch, rechteckig, sechseckig oder achteckig ausgebildet sein. Der äussere Durchmesser der Ringscheiben (1, 2, 3) beträgt z.B. 200-250 mm, der innere 120-210 mm. Die Höhe der Ringscheiben (1, 2, 3) beträgt vorzugsweise ca. 20-40 mm.

In der Figur 5 bis Figur 8 sind verschiedene Ausführungsformen des Zuluftauslasses mit unterschiedlicher Anzahl der Ringscheiben (1, 2, 3), also mit unterschiedlicher Bauhöhe (b) dargestellt. In Fig. 5 ist b zum Beispiel 50 mm und ist die Zuluftmenge zum Beispiel 60 m³/h. In Fig. 6 ist b zum Beispiel 70 mm, in Fig. 7 zum Beispiel 110 mm und in Fig. 8 zum Beispiel 300 mm. Die Zuluftmenge ist dann beziehungsweise 120 m³/h, 300 m³/h und 750 m³/h, als bevorzugte Mengen.

Die Austrittöffnungen können auch unter einem Winkel ( , Fig. l), von 15-30 Grad in den Ringscheiben angeordnet sein.
Eine andere Ausführungsform zeigt die Figur 9. Hier befinden sich in den Ringscheiben (24) und (25) runde, ovale, quadratische oder rechteckige Austrittsöffnungen (26) zwischen den Grenzflächen der Ringe.

Die zusammengefügten Ringscheiben (1, 2, 3, 24, 25) oder (24) + (25) bilden ein Luftverteilrohr (27) für die Zuluft (28).

In Fig. 10 ist in der Nähe der Mitte des Luftverteilrohres (27), das sich aus der oberen Ringscheibe (1), den mittleren Ringscheiben (2) und der unteren Ringscheibe (3).zusammensetzt, ein festes Lochblech (30) angeordnet, das an einer der mittleren Ringscheiben (2) befestigt ist. Unterhalb des festen Lochbleches (30) befindet sich ein bewegliches Lochblech (31), das mit einem Stellmotor (32) in Verbindung steht. Der Stellmotor (32) ist auf dem Abschlussdeckel (5) montiert. Bei einem Variabel-Volumenstrom- oder Zweistufenbetrieb verstellt beziehungsweise verdreht der Stellmotor (32) das bewegliche Lochblech (31) und drosselt oder unterbricht durch Querschnittsverengung oder Querschnittsabdeckung den Luftdurchtritt für die Zuluft (28) durch die unteren Luftaustrittsöffnungen (34) während die Luftmenge über die oberen Luftaustrittsöffnungen (33) konstant gehalten wird.

## Patentansprüche

1. Vorrichtung zum Einblasen von Luft in einen zu belüftenden Raum, dadurch gekennzeichnet, dass diese Vorrichtung eine Anzahl einzelner Ringe (1, 2, 3, 24, 25) umfasst, welche in Flächen senkrecht zur Ringachse aufeinander liegen und wovon wenigstens ein Teil der Ringe Austrittsöffnungen (12, 17, 22, 26, 33, 34) für Luft aus dem Raum innerhalb der Ringe bis in den zu belüftenden Raum hat, welche Vorrichtung Mittel (4) hat zum Anschluss an eine Luftzufuhrvorrichtung und Mittel (5) zum Verschliessen des Raumes innerhalb der Ringe.

2. Vorrichtung nach Anspruch 1, wobei wenigstens ein Teil der Ringe (1, 2, 3, 24, 25) untereinander formidentisch ist.

3. Vorrichtung nach Anspruch 1 oder 2, wobei zwei angrenzende Ringe Öffnungen (8-11, 13-16, 18-21) in einer Endfläche senkrecht zur Ringachse liegenden Fläche haben, welche Öffnungen in dem einen Ring zusammen mit solchen Öffnungen in dem anderen Ring zu zweit Luftaustrittsöffnungen bilden.

4. Vorrichtung nach Anspruch 3, wobei die Luftaustrittsöffnungen (17, 22) in der Grenzfläche der zwei angrenzenden Ringe länglich, z.B. oval oder rechteckig mit abgerundeten Ecken sind, mit der längsten Abmessung in dieser Grenzfläche.

5. Vorrichtung nach einem der vorgehenden Ansprüche, wobei die Ringe eine Wandstärke von 10 bis 40 mm haben.

6. Vorrichtung nach einem der vorgehenden Ansprüche, wobei Ringe (2) je aus mehreren Segmenten bestehen, welche in oder in der Nähe der Grenzflächen zwischen den Segmenten über ein Klemmprofil (23) untereinander verbunden sind.

7. Vorrichtung nach einem der vorgehenden Ansprüche, wobei ein festes Lochblech (30) den Innenraum eines Ringes (2) überbrückt und dass diesem Lochblech (30) entlang ein bewegliches Lochblech (31) angeordnet ist, welches Mittel (32) zur Bewegung hat um die Öffnungen in beiden Lochblechen mehr oder weniger überlappen zu lassen.

8. Ringe zur Anwendung in einer Vorrichtung nach einem der vorgehenden Ansprüche.

9. Vorrichtung zum Einblasen von Luft in einen zu belüftenden Raum.
